# EUROPÄISCHE PATENTSCHRIFT

(11) **EP 1 182 302 B1**
(45) Veröffentlichungstag und Bekanntmachung des Hinweises auf die Patenterteilung: **25.05.2005**
(21) Anmeldenummer: 00116286.6
(22) Anmeldetag: 10.08.2000
(51) Int. Cl.: E02F 9/02, E02F 9/22, E02F 9/08, B66C 23/50, B66C 23/80

(54) **Verfahren zum Abstützen eines hydraulisch betätigbaren, verfahrbaren Arbeitsgerätes auf einer Spurbahn, und Arbeitsgerät zur Durchführung dieses Verfahrens**
Method for supporting a hydraulically actuated, mobile working machine on a rail track and working machine for carrying out said method
Procédé pour supporter un engin de chantier mobile, actionné hydrauliquement sur une voie ferrée et engin de chantier pour la mise en oeuvre dudit procédé

(43) Veröffentlichungstag der Anmeldung: 27.02.2002
(73) Patentinhaber: ATLAS WEYHAUSEN GmbH, D-27751 Delmenhorst (DE)
(72) Erfinder: Kurt, Schneider, 26127 Oldenburg (DE)
(74) Vertreter: Hoormann, Walter, Dr.-Ing.

(56) Entgegenhaltungen:
- EP-A- 0 858 918
- DE-A- 3 512 232
- DE-A1- 4 041 970
- US-A- 3 356 954
- US-A- 4 142 710
- US-A- 4 247 126
- US-A- 4 734 006
- US-A- 5 601 306
- US-A- 5 709 394

## Beschreibung

Die vorliegende Erfindung betrifft ein (Arbeits-)Verfahren zum Abstützen eines hydraulisch betätigtbaren, verfahrbaren Arbeitsgerätes, insb. eines Zwei-Wege-Baggers, auf einer Spurbahn, wie es im Oberbegriff des Anspruches 1 (auch bzgl. der wesentlichen Merkmale des abzustützenden Arbeitsgerätes) beschrieben ist.

Weiterhin betrifft die vorliegende Erfindung ein hydraulisch betätigbares Arbeitsgerät zur Durchführung des vorgenannten Verfahrens gem dem Oberbegriff des Anspruches 5, also insb. einen in der Literatur und Praxis auch als Zwei-Wege-Bagger bezeichneten Hydraulikbagger in der Art eines Spurbahn(= Schienen)-Straße-Fahrzeuges mit einem Arbeitswerkzeug in der Art eines Löffels, Greifers od.dgl..

Zum besseren Verständnis des Erfindungsgegenstandes und der bisher im Stand der Technik vorliegenden Problematik bei gattungsgemäßen Verfahren und Geräten sei zunächst vorausgeschickt, daß es sich bei Zwei-Wege-Baggern um sog. Wegwechselfahrzeuge handelt, also um Fahrzeuge, die aufgrund besonderer (ggf. auch zusätzlicher) Einrichtungen den Verkehrsweg wechseln können. Da man meistens nur an einem Übergang von einer Verkehrswegart zu nur einer anderen interessiert ist, spricht man in der Praxis i.a. auch von Zwei-Wege-Fahrzeugen. Dabei sind neben Straße-Wasser-Fahrzeugen insb. sog. Spurbahn-Straße-Fahrzeuge bekannt, von denen wiederum insb. die Schienen-Straße-Fahrzeuge besondere Bedeutung erlangt haben. Zu ihnen gehören wiederum die oben bereits erwähnten, i.a. hydraulisch betriebenen Zwei-Wege-Bagger.

Zwei-Wege-(Hydraulik-)Bagger bilden Schiene-Straße-"Fahrzeuge" in Reinform. Denn sie führen ihre beiden Fahrwerkarten (für Schienen- bzw. Straßenbetrieb) - anders als bei sog. unechten Schiene-Straße-Fahrzeugen, bei denen das bspw. als Sattelauflieger ausgebildete Straßenfahrzeug auf zwei mit Schienenradsätzen versehene, mit Zug- und Stoßeinrichtungen versehene Traggestelle aufgesetzt und mit diesen kraftschlüssig verriegelt wird, und bei denen das Straßenfahrwerk zwecks ausreichender Profilfreiheit i.a. hochgekurbelt werden muß ständig mit.

Während bei Schiene-Straße-Fahrzeugen, die zum Transport vorgesehen sind, i.a. vier sog. Losräder mit Spurkränzen für die Schienenfahrt vorgesehen sind, und zur Straßenfahrt mitgeführte Luftreifenräder mittels Bolzen auf die Spurkranzscheiben aufgesetzt und (i.a. in einer Schlittenführung) verriegelt werden, weisen Schienen-Wege-Bagger in aller Regel in Längs- und/oder Querrichtung zueinander versetzt angeordnete, stets fest montierte (i.a. vier) Schienenräder und (i.a. vier) Luftreifenräder auf, die - je nach der jeweiligen Betriebsart - alternativ einzusetzen sind: Verfährt der Bagger auf den Schienen einer Spurbahn, so befinden sich die für Straßenfahrt bestimmten Luftreifenräder mit hinreichend großem Vertikalabstand über der Spurbahn; wird dagegen ein Zwei-Wege-Bagger zur Straßenfahrt eingesetzt, so werden die jeweils mittels einer hydraulischen Hubeinrichtung wie insb. einer Kolben-Zylinder-Einheit am Geräterahmen des Baggers gehaltenen Schienenräder relativ zu den i.a. fest am Geräterahmen gelagerten Luftreifenrädern mittels ihrer Hubeinrichtungen so weit nach oben eingefahren, daß sich der Bagger nicht nur auf seinen (i.a. vier) Luftreifenrädern auf dem Untergrund abstützt, sondern daß dabei zwischen den Schienenrädern und dem Untergrund so viel Profilfreiheit herrscht, daß es beim Umsetzen des Baggers von der Spurbahn auf eine Straße sowie bei Straßenfahrt nicht zu einer Beschädigung der Schienenräder und der sonstigen Teile ihrer Fahrwerke kommen kann.

Während es bspw. in der Bundesrepublik Deutschland zulässig und überwiegend üblich ist, daß die als Luftreifenräder ausgebildeten Straßenräder eines Zwei-Wege-Baggers beim Spurbahnbetrieb auf Schienen der Spurbahn stehen wie z.B. in der DE-A1-4041970 gezeigt und sowohl die Antriebs- als auch die Bremskräfte übertragen, so daß die Schienenräder i.w. lediglich eine Führungsfunktion ausüben, ist eine solche Arbeitsweise in anderen Staaten - bspw. in Frankreich sowie allen anderen UIC-Staaten, die sich den europäischen Eisenbahnvorschriften (UIC) angeschlossen haben - unzulässig. In diesen Staaten muß das Lichtraumprofil um die Schienen frei bleiben, so daß die Straßenräder nicht auf den Schienen stehen dürfen, die Schienenräder also antreib- und bremsbar sein müssen.

Derartige Zwei-Wege-Bagger sind bisher so ausgebildet, daß bei einer Umstellung vom Straßenfahrt auf Spurbahnbetrieb die beim Straßenbetrieb mittels der hydraulischen Hubeinrichtungen nach oben eingefahrenen Schienenräder bzw. die an ihren Endabschnitten mit diesen versehenen Schienenradachsen mit den Kolben-Zylinder-Einheiten ("Hydraulikzylindern") der Schienenräder-Hubeinrichtungen jeweils bis zu den stangenseitigen Anschlägen der Kolben-Zylinder-Einheiten nach unten ausgefahren und beim Spurbahnbetrieb - also nicht nur bei stationärem Einsatz des Arbeitsgerätes, sondern auch beim Verfahren des Baggers auf der Spurbahn - in dieser Arbeitsstellung gehalten werden, wobei die die Hubhöhe bestimmende Zylinderlänge so gewählt ist, daß sich die Straßenräder in ausreichender Höhe über der Spurbahn befinden, wenn der Bagger mittels seiner (i.a. vier) Schienenräder auf den Schienen der Spurbahn abgestützt ist.

Diese Ausbildung und Arbeitsweise erzeugt ersichtlich eine völlig starre Vier-Punkt-Abstützung, mit der Folge, daß es schon bei relativ geringen Unebenheiten der Spurbahnschienen zu Entgleisungen kommen kann, so daß Schienenfahrten mit hoher Fahrgeschwindigkeit nicht möglich sind, und selbst ein Schienenbetrieb mit relativ geringer Fahrgeschwindigkeit entgleisungsgefährdet ist.

Der vorliegenden Erfindung liegt die Aufgabe zugrunde, das Verfahren der eingangs bzw. im Oberbegriff des Anspruches 1 beschriebenen Gattung insb. dahingehend zu verbessern, daß mit geringem apparativen und steuerungstechnischen Aufwand - stets eine statisch bestimmte (Drei-Punkt-)Abstützung des mittels seiner Schienenräder auf den Schienen der Spurbahn abgestützten Baggers zu erzielen und zu gewährleisten ist, so daß selbst bei erheblichen Schienenunebenheiten und/oder Spurbahnbetrieb mit relativ hoher Fahrgeschwindigkeit keine Entgleisungsgefahr mehr besteht. Außerdem soll ein gattungsgemäßes Arbeitsgerät, insb. ein Zwei-Wege-Hydraulik-Bagger geschaffen werden, bei dem sich das erfindungsgemäße Abstützverfahren nicht nur überhaupt, sondern in besonders einfacher, zweckmäßiger Weise und mit einem relativ geringen Investitions- und Arbeitsaufwand praktizieren läßt.

Die Lösung des verfahrensmäßigen Teils der vorstehenden Aufgabe erfolgt erfindungsgemäß durch die kennzeichnenden Merkmale des Anspruches 1, also i.w. dadurch, daß vorzugsweise alsbald nach dem Abstützen des Arbeitsgerätes auf den Spurbahnschienen, spätestens aber vor seinem Verfahren, jeweils die momentane Relativstellung zwischen dem das Arbeitswerkzeug haltenden Oberteil und dem Unterteil des Arbeitsgerätes - und damit die momentane Anordnung (Schwenkstellung) des Arbeitswerkzeuges bzw. eines dieses haltenden Ausleger od.dgl., und somit dessen momentane räumliche Zuordnung zu einem der vier (Arbeits-)Quadrantenmittels einer entsprechenden Detektoreinrichtung ermittelt wird, sowie ein von dieser ein entsprechendes (Relativstellungs-)Signal erzeugt und an die (mit einem Rechner versehene) Steuereinrichtung übermittelt wird, welche daraufhin ihrerseits (wenigstens) ein entsprechendes Steuersignal erzeugt, welches folgende Funktionen auslöst:

Einerseits werden die sog. Stangenräume (also die von den Kolbenstangen der Kolben-Zylinder-Einheiten durchsetzten Kammern) zweier Kolben-Zylinder-Einheiten miteinander verbunden, und andererseits werden i.w. gleichzeitig die sog. Zylinderräume (also die jeweils nicht von den Kolbenstangen durchsetzten Abschnitte der Kolben-Zylinder-Einheiten) dieser beiden Kolben-Zylinder-Einheiten hydraulisch mit einem Ölspeicher verbunden, welcher dabei dasjenige Ölvolumen aufnimmt, welches einem Ausgleich von Schienenunebenheiten entspricht, wie weiter unten anhand eines Ausführungsbeispiels noch im einzelnen erläutert wird.

Dabei ist es zur Lösung der oben beschriebenen Aufgabe ersichtlich besonders zweckmäßig, wenn die Stangenräume von zwei einander benachbarten Kolben-Zylinder-Einheiten hydraulisch miteinander verbunden werden, und zwar bei einem Zwei-Wege-Hydraulikbagger, der an seinem relativ zu seinem Unterteil dreh- oder zumindest schwenkbaren Oberteil regelmäßig an dessen dem Arbeitsgerät gegenüberliegender Seite ein Gegengewicht aufweist, die Stangenräume der beiden dem Gegengewicht benachbarten bzw. unter dem Gegengewicht befindlichen Kolben-Zylinder-Einheiten.

Wird also bspw. bei einem auf seinen Schienenrädern auf Schienen der Spurbahn abgestützten Zwei-Wege-Hydraulikbagger der an seinem freien Ende das Arbeitswerkzeug haltende Ausleger aus seiner vorn auf der Längsmittelachse liegenden Grundstellung zur einen oder anderen Seite bzw. nach hinten verschwenkt (und damit in einen anderen der vier festgelegten Arbeitsquadranten), so werden die in der bisherigen Arbeitsstellung aufgrund des erfindungsgemäßen Verfahrens aus ihrer Anschlagstellung begrenzt zurückgefahrenen Kolben der betreffenden beiden Kolben-Zylinder-Einheiten zunächst - durch Entleerung des (Öl-)Speichers mittels Hochdruckbeaufschlagung - wieder in ihre Anschlagstellung ausgefahren, so daß sich vorübergehend wiederum alle vier Kolben-Zylinder-Einheiten in ihrer voll ausgefahrenen stangenseitigen Anschlagposition befinden. Sodann wird das Oberteil mit dem Arbeitswerkzeug in seine neue Arbeitsstellung verschwenkt, was indes im stationären Betrieb ggf. auch in umgekehrter Reihenfolge erfolgen könnte, und es wird in jedem Fall die neue Relativstellung zwischen dem Oberteil und dem Unterteil des Baggers mittels der entsprechenden Detektiereinrichtung festgestellt. Das von dieser erzeugte, an die Steurereinrichtung übermittelte entsprechende Signal bewirkt, daß von der Steuereinrichtung (mittels deren Rechners) ein Steuersignal erzeugt wird, welches nunmehr die beiden Stangenräume derjenigen beiden Kolben-Zylinder-Einheiten hydraulisch miteinander verbindet, die nunmehr unter dem Gegengewicht des Baggers liegen, und es bewirkt weiterhin, daß die Zylinderräume dieser beiden Kolben-Zylinder-Einheiten nunmehr in der bereits beschriebenen Weise mit dem Speicher verbunden werden.

Bevorzugte Ausgestaltungen der vorliegenden Erfindung sind in den Unteransprüchen beschrieben.

Die Erfindung ist nachstehend an einem Ausführungsbeispiel unter Bezugnahme auf eine Zeichnung weiter erläutert.

Es zeigt:
- **Fig. 1:**: eine Seitenansicht eines auf den Schienen einer Spurbahn abgestützten Zwei-Wege-Hydraulikbaggers in Richtung des Pfeiles I' in Fig. 2 gesehen;
- **Fig. 2**:: eine (Teil-)Draufsicht auf den Bagger gem. Fig. 1 in Richtung des Pfeiles II in Fig. 1 gesehen; und
- **Fig. 3**:: einen hydraulischen Schaltplan für den Bagger gem den Fig. 1 und 2, aufgrund dessen sich das erfindungsgemäße Verfahren in besonders einfacher und zweckmäßiger Weise praktizieren läßt.

Die Fig. 1 und 2 zeigen einen im ganzen mit 1 bezeichneten Zwei-Wege-Hydraulikbagger mit vier paarweise an beiden Längsseiten eines i.w. rechtwinkligen (vor- und nachstehend auch als "Unterteil" bezeichneten) Unterwagens 2 (der in Fig. 2 aus Gründen besserer Übersichtlichkeit i.w. fortgelassen worden ist) angeordneten, antreibbaren, als Luftreifenräder ausgebildeten Straßenrädern 3, die paarweise mit einer Vorderachse 4 bzw. einer Hinterachse 5 verbunden und an den jeweiligen Endabschnitten der Achsen 4, 5 angeordnet sind. In dem in Fig. 1 dargestellten Zustand liegen die vier Straßenräder 3 nicht auf dem Untergrund auf, da sich der Bagger 1 im Zustand des Schienenbetriebes befindet, und daher auf vier an den Eckbereichen des Unterwagens 2 angeordneten Schienenrädern 6 befindet, die mittels einer hydraulischen Hubeinrichtung aus einer relativ zu den Straßenrädern 3 angehobenen Ruhestellung in die in Fig. 1 dargestellte, abgesenkte Arbeitsstellung (Fahrstellung) auf die beiden Schienen 7, 7 einer Spurbahn abzusenken sind. Die Schienenräder 6 sind mittels eines nicht in der Zeichnung im einzelnen dargestellten (Schienenräder-)Fahrwerkes anzutreiben, sowie mittels einer ebenfalls nicht im einzelnen dargestellten Bremseinrichtung abzubremsen. Da sich die Schienenräder 6 bei Straßenfahrt des Baggers 1 in einer angehobenen Ruhestellung befinden, ist der Bagger 1 dann selbstverständlich mittels eines gesonderten (Straßenräder-)Fahrwerkes anzutreiben sowie mittels einer zugeordneten Bremseinrichtung abzubremsen.

Bei der Hubeinrichtung handelt es sich i.w. um vier hydraulische Kolben-Zylinder-Einheiten 8, die jeweils einem Schienenrad 6 zugeordnet sind, so daß singuläre Relativbewegungen der Schienenräder 6 zum Unterwagen 2 bzw. dessen Geräterahmen 2', an dem die Straßenräder 3 ortsfest gelagert sind, möglich sind. Zur Durchführung des erfindungsgemäßen Verfahrens ist es nur bedingt möglich, die beiden in Hauptfahrtrichtung 9 vorn am Bagger 1 angeordneten Kolben-Zylinder-Einheiten 8 auf eine die beiden vorderen Schienenräder 6 verbindende Vorderachse und/oder die beiden in Hauptfahrtrichtung 9 hinten liegenden Kolben-Zylinder-Einheiten 8 auf eine die beiden rückwärtigen Schienenräder 6 verbindende Hinterachse einwirken zu lassen, wie dieses im Stand der Technik bei vorbekannten Zwei-Wege-Hydraulikbaggern der hier in Rede stehenden oder einer ähnlichen Ausbildung der Fall sein kann.

Weiterhin weist der Bagger 1 einen mittels eines hydraulischen Drehantriebes relativ zum Unterwagen 2 um eine vertikale Schwenkachse 10 dreh- bzw. schwenkbaren Oberwagen 11 auf, der vor- bzw. nachstehend auch als "Oberteil" des Baggers 1 bezeichnet ist. Das Oberwagen 11 weist u.a. eine Führerkanzel 12, einen mehrteiligen Ausleger 13, ein an dessen freiem Ende angeordnetes Arbeitswerkzeug 14 (wie einen Löffel oder Greifer), sowie an seinem gegenüberliegenden, rückwärtigen Endabschnitt ein Gegengewicht 15 auf.

Außerdem besitzt der Bagger 1 eine (u.a. einen Rechner enthaltende) Steuereinrichtung 22, mittels welcher die Hubeinrichtung 8 für die Schienenräder 6 sowie die übrigen Komponenten des Baggers 1 zu steuern sind.

Fig. 3 zeigt in üblicher schematischer Darstellung einen (i.w. hydraulischen) Schaltplan für den Bagger 1 gem. den Fig. 1 und 2, aufgrund dessen das erfindungsgemäße Verfahren in optimaler Weise zu praktizieren ist. Dabei sind die beiden vorderen Schienenräder 6.1 und 6.2 sowie die beiden rückwärtigen Schienenräder 6.3 und 6.4 des einfacheren Verständnis halber aus Zuordnungsgründen eingezeichnet worden, wobei eine die beiden vorderen Schienenräder 6.1 und 6.2 verbindende Vorderachse 16 und eine die beiden hinteren Schienenräder 6.3 und 6.4 verbindende Hinterachse 17 dargestellt sind, die auch als "Schienenachsen" bezeichnet werden, aber - wie bereits ausgeführt worden ist - nicht zwangsnotwendigerweise vorhanden sein müssen, da - wie ebenfalls bereits ausgeführt worden ist - eine singuläre Relativbewegung der Schienenräder 6 zum Geräterahmen 2' angestrebt wird, und dieses zur optimalen Praktizierung des erfindungsgemäßen Verfahrens ersichtlich sogar erforderlich ist, obwohl eine Achsverbindung der Schienenradpaare 6.1, 6.2 bzw. 6.3, 6.4 dem nicht entgegenstehen muß.

Nach dem Umsetzen des Baggers 1 vom Straßenbetrieb (bei dem er auf den Straßenrädern 3 abgestützt ist, und bei dem die Schienenräder 6 mittels der ihnen zugeordneten Kolben-Zylinder-Einheiten 8 nach oben eingefahren sind) auf Spurbahnbetrieb werden die vier Schienenräder 6.1, 6.2, 6.3 und 6.4 zum Abstützen des Baggers 1 auf den Schienen 7 mittels der ihnen jeweils zugeordneten Kolben-Zylinder-Einheiten 8.1 bzw. 8.2 bzw. 8.3 bzw. 8.4 vollständig nach unten ausgefahren, d.h. die Kolbenstangen 18.1, 18.2, 18.3 und 18.4 werden jeweils bis an ihren stangenseitigen Anschlag 19.1 bzw. 19.2 bzw. 19.3 bzw. 19.4 ausgefahren, wie dieses in Fig. 3 bzgl. der Kolben-Zylinder-Einheiten 8.3 und 8.4 ersichtlich ist, bei Aufnahme des Spurbahnbetriebes oder während des Spurbahnbetriebes nach einem Verschwenken des Auslegers 13 - spätestens vor einem Verfahren des Baggers 1 auf der Spurbahn 7 auch bzgl. der Kolben-Zylinder-Einheiten 8.1 und 8.2 der vorderen Schienenachse 16 der Fall ist, so daß der Bagger 1 dann - wie beim Stand der Technik - zunächst an vier Punkten starr (und damit statisch unbestimmt) abgestützt ist.

In diesem Zustand nimmt der Bagger 1 indes (abweichend vom Stand der Technik) seinen Betrieb noch nicht auf; insb. wird er in diesem Zustand noch nicht verfahren. Vielmehr wird sodann vorzugsweise unverzüglich die momentane Relativstellung zwischen dem Oberteil 11 und dem Unterteil 2 mittels einer Detektoreinrichtung 20 ermittelt, die zwischen dem Oberwagen (= Oberteil) 11 und dem Unterwagen (= Unterteil) 2 angeordnet ist, und ein Relativstellungs-Signal erzeugt, welches an die mit einem Rechner 21 versehene Steuereinrichtung 22 übermittelt wird.

Die Steuereinrichtung 22 erzeugt daraufhin aufgrund des empfangenen Relativstellungssignals Steuersignale für ansteuerbare Absperrorgange zwischen den Kolben-Zylinder-Einheiten 8, die in Fig. 3 erkennbar und wie folgt angeordnet sind:

Die sog. Stangenräume 23 aller vier Kolben-Zylinder-Einheiten 8 sind durch Stangenraum-Verbindungsleitungen 24 miteinander verbunden, und die Zylinderräume 25 der Kolben-Zylinder-Einheiten 8 sind über Zylinderraum-Verbindungsleitungen 26 untereinander verbunden, wobei indes sowohl die Stangenraum-Verbindungsleitungen 24 als auch die Zylinderraum-Verbindungsleitungen 26 zunächst jeweils durch ein von der Steuereinrichtung 22 ansteuerbares Absperrorgan (Ventileinheit) 27 geschlossen sind.

So ist der Stangenraum 23.1 der Kolben-Zylinder-Einheit 8.1 mit dem Stangenraum 23.2 der Kolben-Zylinder-Einheit 8.2 über eine Stangenraum-Verbindungsleitung 24.1/2 und mit dem Stangenraum 23.3 der Kolben-Zylinder-Einheit 8.3 über eine Stangenraum-Verbindungsleitung 24.1/3 verbunden; letzterer mit dem Stangenraum 23.4 der Kolben-Zylinder-Einheit 8.4 über eine Stangenraum-Verbindungsleitung 24.3/4; und der Stangenraum 23.4 der Kolben-Zylinder-Einheit 8.4 mit dem Stangenraum 23.2 der Kolben-Zylinder-Einheit 8.2 über eine Stangenraum-Verbindungsleitung 24.2/4, die zwischen den Stangenraum-Verbindungsleitungen 24.1/2 und 24.3/4 verläuft.

Der Zylinderraum 25.1 der Kolben-Zylinder-Einheit 8.1 ist mit dem Zylinderraum 25.2 der Kolben-Zylinder-Einheit 8.2 über eine Zylinderraum-Verbindungsleitung 26.1/2 verbunden, und mit dem Zylinderraum 25.3 der Kolben-Zylinder-Einheit 8.3 über eine Zylinder-Verbindungsleitung 26.1/3, während der Zylinderraum 25.3 mit dem Zylinderraum 25.4 der Kolben-Zylinder-Einheit 8.4 über eine Zylinderraum-Verbindungsleitung 26.3/4 verbunden ist, und letzterer mit dem Zylinderraum 25.2 der Kolben-Zylinder-Einheit 8.2 über eine Zylinderraum-Verbindungsleitung 26.2/4, die zwischen den Zylinderraum-Verbindungsleitungen 26.1/2 und 26.3/4 verläuft.

Außerdem ist ein (Öl-)Kolbenspeicher 28 vorhanden, der als solcher eine Pumpe bildet, und dessen Zylinderraum 28' über eine Speicherleitung 29.1/2 mit der Zylinderraum-Verbindungsleitung 26.1/2 verbunden ist, von welcher eine Speicherleitung 29.2/4 sowie eine Speicherleitung 29.1/3 abzweigt, wobei erstere zu Ventileinheit 27.2/4 führt, und letztere zur Ventileinheit 27.1/3. Von der Speicherleitung 29.1/3 zweigt eine Speicherleitung 29.3/4 zu einer Ventileinheit 27.3/4 ab, so daß alle vier Zylinderräume 25 wahlweise mit dem Kolbenspeicher 28 verbindbar sind.

Die Absperrorgane 27.1/2, 27.1/3, 27.3/4 und 27.2/4 umfassen jeweils die die zwei benachbarten Kolben-Zylinder-Einheiten 8 stangenseitig und zylinderseitig verbindenden Leitungen 24 bzw. 26, und die von letzterer abzweigende Speicherleitung 29, und sind jeweils über eine Steuerleitung 30 mit der Steuereinrichtung 22 verbunden, das Absperrorgan 27.1/3 also mit der Steuerleitung 30.1/3 u.s.f., und zwar mit folgendem Ziel:

Sobald mittels der Detektoreinrichtung 20 die momentane Anordnung (Schwenkstellung) des Auslegers 13 und damit dessen momentane örtliche Zuordnung zu einem der vier gedachten festgelegten Arbeitsquadranten I, II, III und IV ermittelt sowie ein entsprechende Relativstellungssignal erzeugt und an die Steuereinrichtung 22 übermittelt worden ist, erzeugt diese ein Steuersignal für das entsprechende Absperrorgan 27 der beiden in dieser Stellung unter dem Gegengewicht 15 befindlichen Kolben-Zylinder-Einheiten 8, welches bewirkt, daß einerseits die Stangenräume 23 dieser beiden Kolben-Zylinder-Einheiten miteinander, sowie andererseits deren Zylinderräume 25 hydraulisch mit dem Kolbenspeicher 28 verbunden werden, so daß sich einerseits die betreffenden Stangen- und Kolbenräume miteinander austauschen können, und darüber hinaus ermöglicht wird, daß der als Speicherelement dienende Kolbenspeicher 28 jeweils dasjenige Ölvolumen aufnimmt, welches einem Ausgleich regelmäßig vorhandener Schienenunebenheiten entspricht.

Bei der Darstellung gem. den Fig. 1 und 2 handelt es sich mithin insoweit um die beiden rückwärtigen Kolben-Zylinder-Einheiten 8.3 und 8.4, die unter dem Gegengewicht 15 angeordnet sind (bei der in Fig. 2 mit Strich-2-Punkt-Linien angedeuteten Schwenkstellung um die Kolben-Zylinder-Einheiten 8.2 und 8.4), während Fig. 3 eine Schwenkstellung des Auslegers 13 (und damit auch das ebenfalls am Oberwagen 11 angeordneten Gegengewichtes 15) zugrunde liegt, bei welcher die beiden vorderen Kolben-Zylinder-Einheiten 8.1 und 8.2 momentan unter dem Gegengewicht 15 liegen.

Das ergibt sich daraus, daß sich diese beiden Kolben-Zylinder-Einheiten 8.1 und 8.2 nicht mehr in ihrer stangenseitigen Anschlagstellung befinden, wie dieses ursprünglich der Fall war, und bei den Kolben-Zylinder-Einheiten 8.3 und 8.4 noch der Fall ist, sondern daß sich die Kolbenstange 18.1 der Kolben-Zylinder-Einheit 8.1 mit ihrem an ihrem einen Ende angeordneten Kolben 31.1 aus ihrer stangenseitigen Anschlagstellung um eine Hublänge h1 in den Zylinder 32.1 der Kolben-Zylinder-Einheit 8.1 hineinbewegt hat, und die Kolbenstange 18.2 der Kolben-Zylinder-Einheit 8.2 mit ihrem Kolben 31.2 um die Hublänge h2 in den Zylinder 32.2 der Kolben-Zylinder-Einheit 8.2. Dieses wurde durch Öffnen der Ventileinheit 27.1/2 ermöglicht, also durch eine Verbindung der Stangenräume 23.1 und 23.1 über die nunmehr geöffnete Stangenraum-Verbindungsleitung 24.1/2, weiterhin eine Verbindung der Zylinderräume 25.1 und 25.2 über die Zylinderraum-Verbindungsleitung 26.1/2, sowie eine Öffnung der von letzterer zum Speicher 28 führenden Speicherleitung 29.1/2. Auf diese Weise ist mithin mit einfachen Mitteln rasch, sicher und problemlos in jeder Relativstellung zwischen Ober- und Unterteil des Baggers 1 aufgrund der quasi-elastischen Abstützung des Baggers 1 mittels seiner Schienenräder 6 auf den Schienen 7 eine statisch bestimmte Abstützung zu schaffen.

Wenn später der Oberwagen 11 mit dem Ausleger 13 und dem Gegengewicht 15 in einen anderen der vier Quadranten I-IV schwenkt, so wird zunächst der Kolbenspeicher 28 mittels Hochdruck entleert, wodurch wiederum alle vier Zylinder 31.1 - 31.4 in ihre Endlage mit stangenseitigem Anschlag 19.1 - 19.4 gedrückt werden, so daß wiederum eine Ausgangssituation vorliegt, wie sie bei Aufnahme des Schienenbetriebes vorgelegen hat, und nachdem der Oberwagen 11 in den nächsten/einen anderen Quadranten geschwenkt worden ist, werden dann in entsprechender Weise die beiden unterhalb des Gegengewichtes 15 liegenden Kolben-Zylinder-Einheiten 8 miteinander sowie mit dem Speicher 28 verbunden, wie dieses weiter oben beispielhaft beschrieben ist. Der hierfür erforderliche Investitionsaufwand ist genauso niedrig wie der betriebliche Aufwand, zumal die jeweilige Steuerung voll- oder halbautomatisch erfolgen kann, und es ist mithin aufgrund der vorliegenden Erfindung mit Sicherheit zu vermeiden, daß es zu Entgleisungen kommt, wie dieses bei konventionellen Zwei-Wege-Baggern bisher relativ häufig der Fall ist.

### Bezugszeichenliste

- 1: Zwei-Wege-Hydraulikbagger
- 2: Unterwagen (Unterteil) (von 1)
- 2': Geräterahmen
- 3: Straßenräder
- 3': Längsachse (von 1)
- 4: Vorderachse (für 3)
- A, B: Achsen
- 5: Hinterachse (für 3)
- 6: Schienenräder
- 7: Schienen
- 8: Kolben-Zylinder-Einheiten
- 9: Haupt-Fahrtrichtung
- 10: Schwenkachse
- 11: Oberwagen (= Oberteil) (von 1)
- 12: Führerkanzel
- 13: Ausleger
- 14: Arbeitswerkzeug (Löffel)
- 15: Gegengewicht
- 16: Vorderachse (für 6.1, 6.2)
- 17: Hinterachse (für 6.3, 6.4)
- 18: Kolbenstangen
- 19: stangenseitige Anschläge (von 8)
- 20: Detektoreinrichtung
- 21: Rechner
- 22: Steuereinrichtung
- 23: Stangenräume (von 8)
- 24: Stangenraum-Verbindungsleitungen
- 25: Zylinderräume (von 8)
- 26: Zylinderraum-Verbindungsleitungen
- 27: Absperrorgan (von 24 bzw. 26)
- 28: (Öl-)Kolbenspeicher
- 28': Zylinderraum
- 29: Speicherleitung
- 30: Steuerleitung
- 31: Kolben
- 32: Zylinder

## Patentansprüche

1. Verfahren zum Abstützen eines hydraulisch betätigbaren, verfahrbaren Arbeitsgerätes, insbesondere eines Zwei-Wege-Baggers (1), auf einer Spurbahn (7), welches
- ein Unterteil (2) mit einem Geräterahmen (2') und vier an diesem angeordneten Schienenrädern (6) zum Abstützen des Gerätes (1) auf der Spurbahn (7) aufweist, die jeweils mittels einer hydraulisch betätigbaren Kolben-Zylinder-Einheit (8) relativ zum Geräterahmen (2') höhenverstellbar und mittels einer Steuereinrichtung (22) steuerbar sind,
- sowie ein das Arbeitswerkzeug (14) wie bspw. einen Löffel oder Greifer tragendes Oberteil (11), welches relativ zu dem Unterteil (2) um eine vertikale Schwenkachse (1') verschwenkbar bzw. drehbar ist, und auf seiner dem Arbeitswerkzeug (14) abgekehrten Rückseite mit einem Gegengewicht (15) versehen ist,
- wobei zwei diagonale Achsen (A, B), welche jeweils im wesentlichen durch ein vorderes Schienenrad (z.B. 6, 1) und das auf der anderen Seite angeordnete hintere Schienenrad (6.4.) verlaufen, das Arbeitsgerät (1) - in der Draufsicht - in vier gedachte Arbeits-Quadranten (I, II, III, IV) unterteilen,
bei dem die Kolbenstangen (18) der jeweils mit einem Schienenrad (6) bzw. mit einer Schienenrad-Achse (16 bzw. 17) verbundenen vier Kolben-Zylinder-Einheiten (8.1, 8.2, 8.3, 8.4) zum Abstützen des Arbeitsgerätes (1) auf der Spurbahn (7) aus einer in die Zylinder (32) eingefahrenen Kolbenstellung jeweils bis an ihren kolbenstangenseitigen Anschlag (19) ausgefahren werden, **dadurch gekennzeichnet, daß** spätestens vor einem Verfahren des auf seinen Schienenrädern (6) auf der Spurbahn (7) abgestützten Arbeitsgerätes (1)
- die momentane Relativstellung zwischen dem Oberteil (11) und dem Unterteil (2) des Arbeitsgerätes mittels einer Detektoreinrichtung (20) ermittelt sowie ein ent-sprechendes Relativstellungssignal erzeugt und an die - mit einem Rechner (21) versehene - Steuereinrichtung (22) übermittelt wird;
- und die Steuereinrichtung (22) aufgrund des empfangenen Relativstellungssignals wenigstens ein Steuersignal erzeugt, mittels dessen
- einerseits die Stangenräume (23) zweier Kolben-Zylinder-Einheiten (z.B. 8.1, 8.2) miteinander verbunden werden, sowie
- andererseits die Zylinderräume (25.1, 25.2) dieser beiden Kolben-Zylinder-Einheiten (8.1, 8.2) hydraulisch mit einem Öl-Speicher (28) verbunden werden.

2. Verfahren nach Anspruch 1, **dadurch gekennzeichnet, daß** vor einem Verfahren des Arbeitsgerätes (1) die Stangenräume (z.B. 23.1, 23.2) von zwei einander benachbarten Kolben-Zylinder-Einheiten (8.1, 8.2) miteinander hydraulisch verbunden werden.

3. Verfahren nach Anspruch 2, **dadurch gekennzeichnet, daß** die Stangenräume (z.B. 23.1, 23.2) der beiden dem Gegengewicht (15) benachbarten bzw. unter diesen befindlichen Kolben-Zylinder-Einheiten (z.B. 8.1, 8.2) miteinander verbunden werden.

4. Verfahren nach einem der vorhergehenden Ansprüche, insbesondere nach Anspruch, 3, **dadurch gekennzeichnet, daß** bei einem Verschwenken des in einem der vier Arbeits-Quadranten (I, II, III, IV) befindlichen Arbeitswerkzeuges (14) in einen anderen Quadranten zunächst die beiden beim Verbinden ihrer Stangenräume (z.B. 23.1, 23.2) einerseits sowie dem Verbinden ihrer Zylinderräume (z.B. 25.1, 25.2) mit dem Öl-Speicher (28) andererseits aus ihrer Anschlagstellung begrenzt zurückgefahrenen Kolben (z.B. 31.1, 31.2) der betreffenden Kolben-Zylinder-Einheiten (z.B. 8.1, 8.2) durch Entleerung des Speichers (28) mittels Hochdruckbeaufschlagung in ihre Anschlagstellung ausgefahren werden; daß das Oberteil (11) mit dem Arbeitswerkzeug (14) in seine neue Arbeitsstellung verschwenkt wird; daß die neue Relativstellung zwischen Oberteil (11) und Unterteil (2) mittels der Detektoreinrichtung (20) festgestellt und ein entsprechendes Signal an die Steuereinrichtung (22) übermittelt wird; und daß sodann die beiden Stangenräume (23) von zwei Kolben-Zylinder-Einheiten (8), vorzugsweise der nunmehr unter dem Gegengewicht (15) befindlichen Kolben-Zylinder-Einheiten, miteinander sowie deren Zylinderräume (25) mit dem Speicher (28) verbunden werden.

5. Hydraulisch betätigbares Arbeitsgerät, insbesondere Zwei-Wege-Hydraulikbagger (1) in der Art eines Spurbahn-bzw Schienen-Straße-Fahrzeuges, mit vier paarweise an beiden Längsseiten eines in wesentlichen rechtwinkligen Unterwagens (2) angeordneten, wenigstens teilweise antreibbaren Straßenrädern (3), die im allgemeinen paarweise mit einer Vorder- bzw. Hinter-Achse (4 bzw. 5) verbunden sind; mit vier an den Eckbereichen des Unterwagens (2) angeordneten Schienenrädern (6), die mittels einer hydraulischen Hubeinrichtung aus einer angehobenen Ruhestellung in eine abgesenkte Arbeitsstellung bzw. Fahrstellung auf die Schienen (7) einer Spurbahn abzusenken, mittels eines Schienenräder- Fahrwerkes anzutreiben, sowie mittels einer Bremseinrichtung abzubremsen sind, wobei die Hubeinrichtung eine hydraulische Kolben-Zylinder-Einheit (8) je Schienenrad (6) aufweist; mit einem mittels eines i.a. hydraulischen Drehantriebes relativ zu dem Unterwagen (2) um eine vertikale Schwenkachse (10) dreh- bzw. schwenkbaren Oberwagen (11), der einen an seinem freien Ende mit einem Arbeitswerkzeug (14) versehenen Ausleger (13), ein auf der gegenüberliegenden Seite angeordnetes Gegengewicht (15), sowie i.a. eine Führerkanzel (12) aufweist; sowie mit einer Steuereinrichtung, mittels welcher die Hubeinrichtung sowie die übrigen Komponenten des Arbeitsgerätes (1) zu steuern sind, zur Durchführung des Verfahrens nach einem oder mehreren der vorhergehenden Ansprüche, **dadurch gekennzeichnet, daß** die vier Kolben-Zylinder-Einheiten (8.1, 8.2, 8.3, 8.4) der Hubeinrichtung beim Ausfahren des Schienenfahrwerkes aus dessen angehobener Ruhestellung in seine abgesenkte Arbeitsstellung bzw Fahrstellung von der Steuereinrichtung (22) so gesteuert sind, daß sie zunächst in ihre ausgefahrene Endlage fahren; daß eine Detektiereinrichtung (20) vorgesehen ist, mittels welcher die momentane Relativstellung von Ober- und Unterwagen festzustellen und ein entsprechendes Signal zu erzeugen ist; daß einerseits die Stangenräume (23) der vier Kolben-Zylinder-Einheiten (8) jeweils mit den Stangenräumen (23) der anderen Kolben-Zylinder-Einheiten (8) über jeweils mit einem von der Steuereinrichtung (22) ansteuerbaren Absperrorgan (27) versehene Stangenraum-Verbindungsleitungen (24), und andererseits die Zylinderräume (25) der vier Kolben-Zylinder-Einheiten (8) jeweils mit den Zylinderräumen (25) der anderen Kolben-Zylinder-Einheiten (8) über jeweils mit einem von der Steuereinrichtung (22) ansteuerbaren Absperrorgan (27) versehene Zylinderraum-Verbindungsleitungen (26) zwischen einander benachbarten Kolben-Zylinder-Einheiten (8) verbunden sind; und daß wenigstens ein Speicher (28) vorhanden ist, der mit den Zylinderraum-Verbindungsleitungen (26) zwischen einander benachbarten Kolben-Zylinder-Einheiten (8) jeweils über eine Speicherleitung (29) verbunden ist, die jeweils zum Zylinderraum (25) der betreffenden Kolben-Zylinder-Einheiten (8) führt, und mit einem von der Steuereinrichtung (22) ansteuerbaren Absperrorgan (27) versehen ist.

## Claims

1. A method of supporting a hydraulically actuated mobile working machine, particularly a two-way excavator (1), on a rail track (7), comprising:
- a bottom part (2) with a frame (2') and four rail wheels (6) disposed thereon to support the machine (1) on the rail track (7), each rail wheel being adjustable as to height relatively to the machine frame (2') by means of a hydraulically actuated piston and cylinder unit (8), and being controllable by means of a control device (22),
- and an upper part (11) which carries the working tool (14), for example a bucket or grab, and which is pivotable or rotatable relatively to the bottom part (2) about a vertical pivot axis (1'), and is provided with a counterweight (15) on its side remote from the working tool (14),
- wherein two diagonal axes (A, B), which each extend substantially through a front rail wheel (e.g. 6.1) and the rear rail wheel (6.4) disposed on the other side, divide the working machine (1) into - in plan view - four imaginary working quadrants (I, II, III, IV),
wherein the piston rods (18) of the four piston and cylinder units (8.1, 8.2, 8.3, 8.4) each connected to a rail wheel (6) or to a rail wheel axle (16; 17) are extended, to support the working machine (1) on the rail track (7), from a piston position retracted into the cylinders (32) in each case as far as their stop (19) on the piston rod side, **characterised in that** at the latest before the working machine (1) supported on its rail wheels (6) on the rail track (7) is moved:
- the instantaneous relative position between the upper part (11) and the bottom part (2) of the working machine is detected by a detector device (20) and a corresponding relative position signal is generated and transmitted to the control device (22) - which is provided with a computer (21);
- and the control device (22) in response to the received relative position signal generates at least one control signal by means of which:
- on the one hand the rod chambers (23) of two piston and cylinder units (e.g. 8.1, 8.2) are interconnected and
- on the other hand the cylinder chambers (25.1, 25.2) of these two piston and cylinder units (8.1, 8.2) are hydraulically connected to an oil accumulator (28).

2. A method according to claim 1, **characterised in that** before the working machine (1) is moved the rod chambers (e.g. 23.1, 23.2) of two adjacent piston and cylinder units (8.1, 8.2) are hydraulically interconnected.

3. A method according to claim 2, **characterised in that** the rod chambers (e.g. 23.1, 23.1) of the two piston and cylinder units (e.g. 8.1, 8.2) adjacent or beneath the counterweight (15) are interconnected.

4. A method according to any one of the preceding claims, particularly according to claim 3, **characterised in that** on pivoting of the working tool (14) situated in one of the four working quadrants (I, II, III, IV) into another quadrant first of all the two pistons (e.g. 31.1, 31.2) of the associated piston and cylinder units (e.g. 8.1, 8.2) which pistons have been retracted to a limited degree from their stop position on connection of their rod chambers (e.g. 23.1, 23.2) on the one hand and on connection of their cylinder chambers (e.g. 25.1, 25.2) to the oil accumulator (28) on the other hand, are extended into their stop position by emptying of the accumulator (28) by the application of high pressure; **in that** the upper part (11) is swung with the working tool (14) into its new working position; **in that** the new relative position between the upper part (11) and the bottom part (2) is detected by the detector device (20) and a corresponding signal is transmitted to the control device (22); and **in that** then the two rod chambers (23) of two piston and cylinder units (8), preferably of the piston and cylinder units now situated beneath the counterweight (15), are interconnected and their cylinder chambers (25) are connected to the accumulator (28).

5. A hydraulically operated working machine, particularly a two-way hydraulic excavator (1), in the form of a rail track or rail or road vehicle, with four at least partially drivable road wheels (3) which are disposed in pairs on both longitudinal sides of a substantially rectangular chassis (2) and which are generally connected in pairs to a front and back axle (4 and 5 respectively); with four rail wheels (6) which are disposed at the corner zones of the chassis (2) and which are lowerable by a hydraulic lifting device out of a raised position of rest into a lowered working position or position of travel on to the rails (7) of a rail track, and which are drivable by means of a rail wheel running gear, and are adapted to be braked by a braking device, wherein the lifting device comprises a hydraulic piston and cylinder unit (8) for each rail wheel (6); with a superstructure (11) which is rotatable or pivotable about a vertical pivot axis (10) relative to the chassis (2) by means of a generally hydraulic rotary drive, and which at its free end has a jib (13) provided with a working tool (14), a counterweight (15) disposed on the opposite side, and generally a driver's cab (12); and with a control device by means of which the lifting device and the other components of the working machine (1) are controllable, for performing the method according to any one or more of the preceding claims, **characterised in that** the four piston and cylinder units (8.1, 8.2, 8.3, 8.4) of the lifting device are so controlled by the control device (22), on extension of the rail running gear out of its raised position of rest into its lowered working position or position of travel, that they initially move into their extended end position; **in that** a detector device (20) is provided by means of which the instantaneous relative position of the superstructure and chassis can be detected and a corresponding signal generated; **in that** on the one hand the rod chambers (23) of the four piston and cylinder units (8) are each connected to the rod chambers (23) of the other piston and cylinder units (8) via rod chamber connecting lines (24) each provided with a shut-off member (27) actuatable by the control device (22) and on the other hand the cylinder chambers (25) of the four piston and cylinder units (8) are each connected to the cylinder chambers (25) of the other piston and cylinder units (8) via cylinder chamber connecting lines (26) between adjacent piston and cylinder units (8), which cylinder chamber connecting lines (26) are provided with a shut-off member (27) actuatable by the control device (22); and **in that** at least one accumulator (28) is provided which is connected to the cylinder chamber connecting lines (26) between adjacent piston and cylinder units (8) via an accumulator line (29) in each case, which line leads to the cylinder chamber (25) of the associated piston and cylinder units (8) and is provided with a shut-off member (27) actuatable by the control device (22).

## Revendications

1. Procédé pour supporter un engin de chantier mobile, actionnable hydrauliquement, en particulier une excavatrice à deux modes de déplacement (1), sur une voie ferrée (7), qui
- présente une partie inférieure (2) avec un châssis d'engin (2') et quatre roues pour rails (6) disposées sur celui-ci, devant soutenir l'engin (1) sur la voie ferrée (7), qui sont d'une part susceptibles d'être réglées en hauteur par rapport au châssis d'engin (2') au moyen d'une unité à piston et cylindre (8) actionnable hydrauliquement, et sont d'autre part susceptibles être commandées à l'aide d'un dispositif de commande (22),
- ainsi qu'une partie supérieure (11) portant l'outil de travail (14), tel que par exemple une pelle ou un grappin ou benne pelleteuse, partie supérieure susceptible de pivoter ou de tourner par rapport à la partie inférieure (2), autour d'un axe de pivotement (1') vertical, et munie d'un contrepoids (15) sur sa face arrière, opposée à l'outil de travail (14),
- sachant que deux axes (A, B) en diagonale, passant chacun sensiblement par une roue pour voie ferrée avant (par exemple, 6.1) et la roue pour voie ferrée arrière (6.4) disposée de l'autre côté, subdivisent l'engin de chantier (1) - observé en vue de dessus - en quatre quadrants de travail (I, II, III, IV) imaginaires,
pour lequel, les tiges de piston (18) des quatre unités à piston et cylindre (8.1, 8.2, 8.3, 8.4) reliées chacune à une roue pour voie ferroviaire (6) ou à un axe de roue pour voie ferroviaire (16 ou 17), pour soutenir l'engin de chantier (1) sur la voie ferrée (7), sont déployées, d'une position de piston rétractée dans le cylindre (32), chaque fois à leur butée (19) située côté tige de piston, **caractérisé en ce qu'**au plus tard avant un déplacement de l'engin de chantier (1) soutenu sur la voie ferrée (7), sur ses roues pour voie ferré (6)
- la position relative momentanée, entre la partie supérieure (11) et la partie inférieure (2) de l'engin de chantier, est déterminée à l'aide d'un dispositif détecteur (20) et un signal de position relative correspondant est produit et transmis au dispositif de commande (22) - muni d'un ordinateur (21) ;
- et le dispositif de commande (22), du fait du signal de position relative reçu, produit au moins un signal de commande, au moyen duquel
- d'une part, les chambres situées côté tige (23) de deux unités à piston et cylindre (par exemple, 8.1, 8.2) sont reliées ensemble, et
- d'autre part, les chambres de cylindre (25.1, 25.2) de ces deux unités à piston et cylindre (8.1, 8.2) sont reliées hydrauliquement à un accumulateur d'huile (28).

2. Procédé selon la revendication 1, **caractérisé en ce que**, avant un déplacement de l'engin de chantier (1), les chambres situées côté tige (par exemple, 23.1, 23.2) de deux unités à piston et cylindre (8.1, 8.2) voisines l'une de l'autre sont reliées ensemble hydrauliquement.

3. Procédé selon la revendication 2, **caractérisé en ce que** les chambres situées côté tige (par exemple, 23.1, 23.2) des deux unités à piston et cylindre (par exemple, 8.1, 8.2) voisines du contrepoids (15), ou se trouvant sous celui-ci, sont reliées ensemble.

4. Procédé selon l'une des revendications précédentes, en particulier selon la revendication 3, **caractérisé en ce que**, en cas d'un pivotement de l'outil de travail (14) se trouvant dans l'un des quatre quadrants de travail (I, II, III, IV), pour passer en un autre quadrant, d'abord les deux pistons (par exemple, 31.1, 31.2), qui, lors de la liaison de leurs chambres situées côté tige (23.1, 23.2), d'une part, ainsi que de la liaison de leurs chambres de cylindre (par exemple, 25.1, 25.2) à l'accumulateur d'huile (28), d'autre part, sont rétractés de façon limitée depuis leur position en butée, pistons appartenant aux unités à piston et cylindre (par exemple, 8.1, 8.2) concernées, par un vidage de l'accumulateur (28), par une sollicitation par une haute pression, sont déployés à leur position en butée ; **en ce que** la partie supérieure (11) avec l'outil de travail (14) est pivotée à sa nouvelle position de travail ; **en ce que** la nouvelle position relative, entre la partie supérieure (11) et la partie inférieure (2), est constatée au moyen du dispositif détecteur (20) et un signal correspondant est transmis au dispositif de commande (22) ; et **en ce que**, ensuite, les deux chambres situées côté tige (23) de deux unités à piston et cylindre (8), de préférence, des unités à piston et cylindre se trouvant à présent au-dessous du contrepoids (15), sont reliées ensemble ainsi qu'à leurs chambres de cylindre (25) avec l'accumulateur (28).

5. Engin de chantier susceptible être actionné hydrauliquement, en particulier excavatrice hydraulique à deux modes de déplacement (1), à la manière d'un véhicule déplaçable sur une route ou sur une voie ferrée ou ferroviaire-, comprenant quatre roues routières (3), disposées par paires sur deux côtés longitudinaux d'un train inférieur (2) sensiblement rectangulaire, et susceptible être entraînées au moins partiellement, les roues routières étant reliées en général par paires à un essieu avant ou arrière (4 ou 5) ; avec quatre roues ferroviaires (6), disposées sur les zones d'angle du train inférieur (2) et à abaisser sur les rails (7) d'une voie ferrée, à l'aide d'un dispositif de levage hydraulique, d'une position de repos relevée à une position de travail ou position de roulage abaissée, à entraîner au moyen d'un train de roulement pour roue's ferroviaires, ainsi qu'à freiner à l'aide d'un dispositif de freinage, sachant que le dispositif de levage présente une unité à piston et cylindre (8) hydraulique, pour chaque roue ferroviaire (6) ; avec un train supérieur susceptible d'être tourné ou pivoté autour d'un axe de pivotement (10) vertical, par rapport au train inférieur (2), à l'aide d'un entraînement en rotation en général hydraulique, le train supérieur présentant un bras articulé (13) muni, à son extrémité libre, d'un outil de travail (14), un contrepoids (15) disposé sur le côté opposé, ainsi qu'en général une cabine de conducteur (12) ; ainsi qu'avec un dispositif de commande, au moyen duquel le dispositif de levage, ainsi que les autres composants de l'engin de chantier (1), doivent être commandés, pour la mise en oeuvre du procédé selon l'une ou plusieurs des revendications précédentes, **caractérisé en ce que** les quatre unités à piston et cylindre (8.1, 8.2, 8.3, 8.4) du dispositif de levage, lors du déploiement du train ferroviaire, de sa position de repos relevée à sa position de travail ou position de roulage abaissée, sont commandées par le dispositif de commande (22), de manière que, d'abord, elles passent à leur position finale déployée ; **en ce qu'**est prévu un dispositif de détection (20), au moyen duquel la position relative momentanée des trains supérieurs et inférieurs peut être constatée et un signal correspond peut être produit ; **en ce que**, d'une part, les chambres situées côté tige (23) des quatre unités à piston et cylindre (8) sont chacune reliées aux chambres situées côté tige (23) des autres unités à piston et cylindre (8), chaque foie par l'intermédiaire de conduites de liaison pour chambres situées côté tige (24), munies d'un organe d'isolement (27) pouvant être commandé par le dispositif de commande (22), et, d'autre part, les chambres de cylindre (25) des quatre unités à piston et cylindre (8) sont chacune reliées aux chambres de cylindre (25) des autres unités à piston et cylindre (8), par l'intermédiaire de conduites de liaison pour chambres de cylindre (26); munies chacune d'un organe d'isolement (27) pouvant être commandé par le dispositif de commande (22), installées entre des unités à piston et cylindre (8) voisines les unes des autres, et **en ce qu'**est prévu au moins un accumulateur (28), relié aux conduites de liaison de chambres de cylindre (26) installées entre des unités à piston et cylindre (8) voisines les unes des autres, chaque fois par une conduite d'accumulateur (29), qui mène chaque fois à la chambre de cylindre (25) des unités à piston et cylindre (8) concernées, et est munie d'un organe d'isolement (27), susceptible être commandé par le dispositif de commande (22).
